# EUROPÄISCHE PATENTSCHRIFT

(11) **EP 2 733 083 B1**
(45) Veröffentlichungstag und Bekanntmachung des Hinweises auf die Patenterteilung: **24.08.2016**
(21) Anmeldenummer: 13191099.4
(22) Anmeldetag: 31.10.2013
(51) Int. Cl.: B65D 5/66, B65D 5/00, B65D 5/44, B65D 5/468

(54) **Steige**
Crate
Cageot

(30) Priorität: 16.11.2012 DE 202012011408 U; 19.02.2013 DE 102013002749
(43) Veröffentlichungstag der Anmeldung: 21.05.2014
(73) Patentinhaber: eCola GmbH, 30159 Hannover (DE)
(72) Erfinder: Stuntebeck, Tobias, 30175 Hannover (DE); Stuntebeck, Judith, 30175 Hannover (DE)
(74) Vertreter: Plöger, Jan Manfred

(56) Entgegenhaltungen:
- DE-A1- 2 805 690
- FR-A1- 2 252 960
- FR-A1- 2 363 489
- GB-A- 1 440 764
- US-A- 4 946 093

## Beschreibung

Die Erfindung betrifft eine Steige. Derartige Steigen werden verwendet, um beispielsweise Lebensmittel zu transportieren. Steigen sind nach oben offen und besitzen an der Seite Handgriffe.

Es wird seit geraumer Zeit versucht, Lebensmittel eines Vollsortimenters per Post zuzustellen. Das hat sich als außerordentlich schwierig herausgestellt, da Vollsortimenter sowohl schwere, harte Gegenstände, wie beispielsweise Konservenbüchsen, als auch druckempfindliche Produkte, wie beispielsweise Obst, im Angebot haben. Ein weiteres Problem ist, dass der Einkauf bei einem Supermarkt per Internet von den Kunden bislang nicht akzeptiert wird. Die Gründe für diese Zurückhaltung sind bisher noch nicht zufriedenstellen bekannt, so dass bislang auch unklar ist, wie das Problem behoben werden könnte.

Aus der DE 88 14 572 ist ein Transportbehälter bekannt, bei dem eine Öffnung in den Seitenwänden vorhanden ist. Diese Öffnung wird dadurch verstärkt, dass eine Lasche parallel zur Seitenwand eingeklappt wird, an der eine Zunge ausgebildet ist. Diese Zunge wird durch die Ausnehmung in der Seitenwand gedrückt. Auf diese Weise kann mit der Hand in die Öffnung eingegriffen werden, ohne dass der Rand der Öffnung in die Handfläche einschneidet, da die scharfen Kanten der Ausnehmung von der Zunge überdeckt werden. Eine derartige Konstruktion erlaubt es nicht, mehrere gleichartige Objekte übereinander zu stapeln, ohne dass sich die Gewichtskraft an der Deckenwand konzentriert oder die Zunge nach oben übersteht, was unerwünscht ist.

Aus der DE 196 36 262 A1 ist eine Falzmaschine bekannt, die eine Vorfaltklappe aufweist. Mittels dieser Vorfaltklappe kann eine Lasche um 90° geknickt werden. Die bekannte Maschine ist nicht zum Herstellen einer verklebten dreilagigen Verstärkung im Deckenbereich geeignet.

Aus der GB 1 440 764, der FR 2 252 960 und der DE 28 05 690 sind Kartonsteigen bekannt, bei denen eine doppelte Kartonlage die Deckenwand verstärkt. Eine solche Steige ist schlecht von oben zu greifen.

In der US 4,946,093 ist ein Kartonbehälter beschrieben, der einen Deckel aufweist und einen seitlichen Griffschlitz besitzt.

Aus der FR 2 363 489 ist eine Steige bekannt, die in der Deckenwand einen Eingriff aufweist, sodass eine verstärkte Auflagerfläche zum ÜbereinanderStapeln mehrerer Steigen entsteht.

Der Erfindung liegt die Aufgabe zugrunde, eine Steige vorzuschlagen, die Nachteile im Stand der Technik vermindert.

Die Erfindung löst das Problem durch eine Steige mit den Merkmalen von Anspruch 1.

Vorteilhaft an dieser Steige ist, dass die Deckenwand besonders schmal ausgebildet sein kann. Das wiederum erlaubt dem Kunden, fast alle Waren mit einem Blick zu erfassen.

Es ist ein weiterer Vorteil, dass die verstärkte Deckenwand es ermöglicht, eine in der Deckenwand laufende Ausnehmung vorzusehen, mittels der die Steige von oben gegriffen werden kann, ohne dass eine Seitenwand gegriffen werden muss. Das ist besonders dann vorteilhaft, wenn die Steige in einem Umkarton angeordnet ist, da die Steige dann besonders einfach entnommen werden kann.

Vorteilhaft ist schließlich, dass die verbesserte Akzeptanz der Steige und die einfachere Handhabbarkeit mit technisch sehr einfachen Mitteln erreichbar sind. So kann die Steige in sehr guter Näherung zu den gleichen Kosten hergestellt werden wie eine herkömmliche Steige.

Gemäß einer bevorzugten Ausführungsform sind zumindest der Boden und der Rand einstückig aus einem Stück Karton gefertigt. Insbesondere ist die gesamte Steige einstückig aus einem Karton gefertigt. Selbstverständlich sind Verbindungsstoffe, wie beispielsweise Klebstoff oder Metallkrampen, zusätzlich vorhanden, relevant ist jedoch, dass die Herstellung aus dem einen Stück Karton eine gleichzeitig leichte und stabile Steige ergibt.

Es ist selbstverständlich möglich, dass zusätzliche Kartonlagen vorhanden sind, beispielsweise eine vierte Kartonlage.

Vorteilhaft daran ist, dass die Steige mit einem besonders schmalen Handgriff hergestellt werden kann. Dadurch, dass zumindest drei Lagen Karton vorhanden sind, kann die Breite des Griffs besonders schmal gewählt werden. Das erlaubt es, die in der Steige aufgenommenen Waren besonders leicht aus der Steige zu entnehmen, da der Handgriff nur wenig über die Fläche ragt, auf der die in der Steige aufgenommenen Produkte liegen. Ein weiterer Vorteil ist es, dass die in der Steige aufgenommenen Waren besonders gut sichtbar sind, da sie nur zu einem sehr geringen Anteil durch den Handgriff verdeckt werden. Das führt zu dem optischen Eindruck, dass die Steige besonders gut gefüllt ist, was für die Warenpräsentation günstig ist. Auch die Bestückung, insbesondere auch mittels eines Roboters, ist so einfacher.

Das Vorsehen von drei Kartonlagen übereinander ist bislang noch nicht versucht worden, da eine zusätzliche Klebung notwendig ist. Das aber erhöht die Packzeit bei der Fertigung. Wegen des hohen Preisdrucks war das Augenmerk daher stets darauf gerichtet, möglichst einfach herzustellende Steigen zu verwenden. Es hat sich jedoch gezeigt, dass durch eine geeignete Steigenaufrichtmaschine eine Steige mit drei Lagen Karton auf so einfache Art herstellbar ist, dass keine ins Gewicht fallenden zusätzlichen Kosten entstehen.

Wenn die zweite Kartonlage mit der ersten Kartonlage durch eine erste Perforation einstückig verbunden ist und die erste Kartonlage mit der dritten Kartonlage durch eine zweite Perforation einstückig verbunden ist, sind drei Lagen an Karton gut prozesssicher herstellbar.

Günstig ist es, wenn der Karton eine äußere Kartonlage aus Wellpappe und eine innere Kartonlage aus Wellpappe aufweist, wobei die äußere Kartonlage eine größere Wellendichte hat als die innere Kartonlage. Die Wellendichte ist die Zahl der Wellen pro Längeneinheit senkrecht zur Längserstreckung der Wellen. Insbesondere ist die Wellendichte in der äußeren Kartonlage zumindest 1,5-fach so groß wie die Wellendichte in der inneren Kartonlage. Besonders günstig ist es, wenn diese Wellendichte in der äußeren Kartonlage zumindest doppelt so groß ist wie in der inneren Kartonlage. Es ergibt sich so eine Steige, die einerseits stabil ist und andererseits als hochwertig wahrgenommen wird. Es hat sich herausgestellt, dass eine derartige Anmutung für die Akzeptanz der Steige bei den Verwendern unbewusst sehr relevant ist.

Günstig ist es, wenn sich der Boden entlang einer Bodenebene erstreckt und die Deckenwände jeweils eine Deckenwand- Ausnehmung aufweisen, die bezüglich einer Projektion auf die Bodenebene eine Tiefe von zumindest einem Zentimeter hat, so dass die Deckenwand seitlich zur Deckenwand-Ausnehmung eine Griffbreite von zumindest einem Zentimeter hat. Insbesondere ist es günstig, wenn die Griffbreite weniger als drei Zentimeter beträgt. Diese Deckenwand-Ausnehmung schwächt zwar die Deckenwand, so dass sie bei stärkeren Deckenwänden nicht angewendet werden kann, die Deckenwand-Ausnehmung erleichtert jedoch das Herausnehmen der Steige aus einem Umkarton. Besonders günstig ist es, wenn einstückig aus einem Stück Karton gefertigt ist und die Deckenwand-Ausnehmung aufweist, da in diesem Fall eine besonders hohe Festigkeit für die Deckenwand erzielt werden kann, so dass die Griffbreite besonders klein gewählt werden kann. Das wiederum ermöglicht eine besonders hohe Bedienerfreundlichkeit, da sowohl das Entnehmen aus einem Umkarton erleichtert wird und die Waren in der Steige auf einen Blick übersehbar sind.

Besonders günstig ist, wenn die Seitenwände jeweils eine Seitenwand-Ausnehmung aufweist, die in die Deckenwand-Ausnehmung übergeht, wobei die Seitenwand-Ausnehmung eine Tiefe von zumindest einem Zentimeter hat. In diese Ausnehmung, die aus der Seitenwand-Ausnehmung und der Deckenwand-Ausnehmung gebildet wird, lässt sich besonders leicht eingreifen. Vorzugsweise ist die erste Lage Karton mit der zweiten Lage Karton durch eine Knickstelle einstückig verbunden. Das führt zu einer besonders stabilen Deckenwand bei gleichzeitig einfacher Herstellung.

Gemäß einer bevorzugten Ausführungsform weist die erste Querwand eine erste klappbare Lasche und die erste Querwand eine zweite klappbare Lasche auf, wobei die Laschen so über die nach oben offene Wanne drückbar sind, dass sie die Wanne zumindest überwiegend, insbesondere zu zumindest 80%, abdecken und sich so auf der Deckenwand abstützen, dass sie aus der Lage, in der sie die Wanne abdecken, bei Abwesenheit einer äußeren Kraft zurückfedern und die Wanne freigeben. In anderen Worten lassen sich die Laschen mit leichtem Druck über die vom Rand gebildete nach offene Wanne drücken. In diesem Zustand schützen die Laschen den Inhalt der Steige gegen eine Einwirkung von oben. Ohne Druck von außen drücken die Deckenwände die Laschen so zurück, dass diese zurückfedern und die Wanne nicht mehr abdecken. Der Blick in die Wanne ist damit freigegeben.

Eine Verpackunsiheit kann auch einen Umkarton und zumindest eine erfindungsgemäße Steige umfassen. Besonders günstig ist es, wenn die Steige eine quaderförmige Außenstruktur hat und der Boden so dimensioniert ist, dass die Steige mit Spiel enganliegend in dem Umkarton eingesetzt werden kann. Das Spiel ist sinnvoll, damit die Steige leicht entnommen werden kann, ohne dass sich ein Unterdruck unter der Steige bildet. Die Lücke zwischen der Steige und dem Umkarton ist jedoch so klein gewählt, dass ein Verrutschen der Steige relativ zum Karton nur in kleinem Ausmaß möglich ist. Beispielsweise beträgt ein Spalt zwischen Steige und der Innenseite des Umkartons maximal einen Zentimeter, insbesondere maximal 5 Millimeter.

Es ist jedoch auch möglich, dass die Steigen so dimensioniert sind, dass zwei, vier oder acht Steigen gemeinsam auf einem Boden des Umkartons aufgesetzt werden können, wobei die Gesamtheit der Steigen eng anliegend mit Spiel zur Innenseite des Kartons angeordnet ist. Besitzt die Verpackungseinheit mehr als zwei Steigen, so ist gemäß einer bevorzugten Ausführungsform vorgesehen, dass die Böden aller Steigen im geometrischen Sinne ähnlich sind. Das heißt, dass die Seitenverhältnisse konstant sind. Besonders günstig ist es, wenn die Flächeninhalte der Böden zweier Steigen jeweils ganzzahlige Potenzen von zwei sind. In anderen Worten ist es möglich, dass eine Steige genau eine halb so große Bodenfläche wie eine weitere Steige. Es ist dann möglich, in einem Umkarton eine Steige, zwei Steigen, drei und so weiter anzuordnen, was die Logistik beim Versand von Lebensmitteln deutlich erleichtert.

Gemäß einer bevorzugten Ausführungsform hat der Umkarton eine Umkarton-Breite und eine Umkarton-Länge und besitzt eine Deckklappen-Breite, die der Umkarton-Breite entspricht und/oder deren Deckklappen-Länge der Umkarton-Länge entspricht, wobei der Umkarton einen Haltestreifen aufweist, dessen Haltestreifen-Breite zumindest dem 0,8-fachen der Umkarton-Breite entspricht, der gegenüber der Deckklappe an einer Oberseite des Umkarton befestigt ist und der mit der Deckklappe verbunden, insbesondere verklebt, ist, wobei der Umkarton zumindest einen Aufreißfaden aufweist, mittels dem die Deckklappe aufreißbar ist.

Dadurch, dass der Haltestreifen gegenüber der Deckklappe befestigt ist, schwenken die Deckklappe und der Haltestreifen gegenläufig, wenn beide aus einer Verschlussstellung, in der die Deckklappe und der Haltestreifen den Umkarton oben verschließen, in eine Öffnungsstellung, in der in das Innere des Umkartons gegriffen werden kann, gebracht wird. Der Haltestreifen hat den Vorteil, dass das Aufreißen erleichtert wird. Beim Aufreißen übt der Aufreißfaden nämlich eine Kraft in Normalenrichtung auf die Deckklappe aus. Ohne Haltestreifen würde das dazu führen, dass sich die Deckklappe nach oben wölbt und damit der Kraft nachgibt, mit der der Aufreißfaden gezogen wird. Das wiederum erschwert das Aufreißen, was unerwünscht ist. Der Haltestreifen unterstützt die Deckklappe an der Stelle, an der der Aufreißfaden verläuft, so dass die Bewegung der Deckklappe nach oben vermindert wird. Die Deckklappe lässt sich so besonders einfach aufziehen.

Gemäß einer bevorzugten Ausführungsform ist der Aufreißfaden zwischen der Deckklappe und dem Haltestreifen angeordnet, wobei der Aufreißfaden vorzugsweise in einem mittleren Drittelstreifen des Haltestreifens verläuft. Bevorzugt verläuft der Aufreißfaden in einer unmittelbaren Umgebung einer Seitenhalbierenden, so dass der Aufreißfaden den gleichen Abstand zum freien Ende des Haltstreifens hat wie zu der Kante, an der der Haltestreifen mit der Seitenwand verbunden ist.

Vorzugsweise ist die Deckklappe zumindest an ihrer nach außen gewandten Oberseite zumindest in einer Umgebung des Aufreißfadens ungeschwächt, insbesondere unperforiert. Die Oberfläche der Deckklappe ist in anderen Worten homogen, so dass eine etwaig vorhandene Perforierung von außen nicht zu erkennen ist. Es ist bislang angenommen worden, dass ein Aufreißfaden bei Karton nur mit Perforation handhabbar ist, es hat sich jedoch hergestellt, dass diese Annahme unbegründet ist.

Vorzugsweise besitzt die Deckklappe zumindest eine Griffstruktur, die durch eine Perforation und/oder eine Ausnehmung in der Deckklappe angelegt ist, wobei die Griffstruktur mit dem Aufreißfaden verbunden ist, so dass die Deckklappe durch Greifen und Bewegen der Griffstruktur mittels des Aufreißfadens geöffnet werden kann. Der Vorteil an der Griffstruktur ist, dass zum Greifen eine größere Fläche zur Verfügung steht als bei dem bloßen Aufreißfaden. Es kann dann auf die Griffstruktur ein deutlich geringerer Druck ausgeübt werden, um den Aufreißfaden mit einer hinreichend großen Kraft bewegen zu können, als wenn der Aufreißfaden direkt gegriffen würde.

Günstig ist es, wenn die Deckklappe einstückig mit der ersten Querwand und der Haltestreifen einstückig mit der zweiten Querwand verbunden ist. In anderen Worten ist die Steige einstückig ausgebildet, leicht zu fertigen und hat zudem eine hohe Festigkeit.

Gemäß einer bevorzugten Ausführungsform ist eine Steige mit Laschen so in den Umkarton eingesetzt, dass die Laschen die Wanne abdecken, wenn der Umkarton geschlossen ist. Wird der Umkarton, in der Regel vom Kunden, geöffnet oder entnimmt er eine weitere Steige, werden die Laschen nicht mehr am Platz gehalten, schnellen zurück und geben den Blick auf den Inhalt der Steige preis. Das ermöglicht ein besonders schnelles Auspacken der Verpackungseinheit.

Gemäß einer bevorzugten Ausführungsform umfasst die Verpackungseinheit eine Isolierkiste, die einen Grundkörper und einen Isolierdeckel besitzt und Trockeneis umfasst, das gasförmiges Kohlendioxid in den Grundkörper abgibt, wobei die Abmessungen der Isolierkiste so gewählt sind, dass die Isolierkiste so in den Umkarton einsetzbar ist, dass sie mit Spiel eng an der Innenseite des Umkartons anliegt. Insbesondere ist die Isolierkiste so dimensioniert, dass der Umkarton, insbesondere die Deckklappe, den Isolierdeckel so stark gegen den Grundkörper drückt, dass der Isolierdeckel vom gasförmigen Kohlendioxid nicht so weit angehoben werden kann, dass dieser vom Grundkörper verrutscht. Das Kohlendioxid entweicht an also durch einen dünnen Spalt zwischen Isolierdeckel und Grundkörper. Es ist jedoch auch möglich, dass die Isolierkiste zumindest eine Entlüftungsöffnung besitzt, durch die gasförmiges Kohlendioxid entweichen kann.

Gemäß einer bevorzugten Ausführungsform besitzt der Isolierdeckel in einer dem Grundkörper abgewandten Oberseite besonders eine Einsenkung, insbesondere je eine Einsenkung an zwei gegenüberliegenden Kanten. Diese Einsenkung geht vorzugsweise in eine Seitenfläche des Isolierdeckels über, so dass der Deckel durch Eingreifen in die Absenkung abnehmbar ist, ohne dass die Seitenwand angefasst werden müsste. Das ermöglicht das einfache Entnehmen des Isolierdeckels dann, wenn die Isolierkiste in die den Karton eingesetzt ist.

Vorzugsweise ist die Isolierkiste nämlich so ausgebildet, dass zwischen den Außenwänden der Isolierkiste und der Innenseite des Umkartons ein umlaufender Spalt von höchstens 0,5 Zentimetern besteht. Ohne die Ausnehmung müsste zunächst der Umkarton zur Seite gedrückt werden, um den Deckel abnehmen zu können.

Gemäß einer bevorzugten Ausführungsform besitzen alle Kanten der Einsenkung einen Kantenradius von zumindest drei Millimetern. Es hat sich herausgestellt, dass eine derartige Einsenkung deutlich weniger zur Verschmutzung neigt.

Im Folgenden wird Erfindung anhand der beigefügten Zeichnungen näher erläutert. Dabei zeigt
- Figur 1: eine dreidimensionale Draufsicht einer erfindungsgemäßen Steige,
- Figur 2a: eine dreidimensionale Teilansicht der Steige im halb gefalteten Zustand,
- Figur 2b: die Steige in gefaltetem Zustand,
- Figur 3: eine Ansicht einer aufgefalteten erfindungsgemäßen Steige.

Figur 1 zeigt eine erfindungsgemäße Steige 110 gemäß Ausführungsform in einem Umkarton 112, die gemeinsam Teil einer erfindungsgemäßen Verpackungseinheit 114 sind. Die Steige 112 besitzt einen Boden 116 und einen um den Boden umlaufenden Rand 118. Der Rand 118 besitzt eine erste Seitenwand 120, eine zweite Seitenwand 122, die der ersten Seitenwand gegenüber liegt, eine erste Querwand 124 und eine zweite Querwand 126. Der Rand 118 bildet mit dem Boden 116 eine nach oben offene Wanne 119.

Der Boden 116 erstreckt sich entlang einer Bodenebene E₁₁₆, die im vorliegenden Fall der Papierebene entspricht. Die erste Seitenwand 120 umfasst eine erste Deckenwand 128, die zweite Seitenwand 122 eine zweite Deckeriwand 130. Die Deckenwände 128, 130 erstrecken sich parallel zur Bodenebene E₁₁₆.

Die erste Deckenwand 128 umfasst eine erste Lage Karton 132.1 und eine zweite Lage Karton 134.1 (siehe Figur 2a), die in Figur 1 von der ersten Lage 132.1 verdeckt ist. Die erste Deckenwand 128 besitzt zudem eine Deckenwand-Ausnehmung 136.1.

Die zweite Deckenwand 130 ist spiegelsymmetrisch zu einer Spiegelebene, die senkrecht auf der Bodenebene E₁₁₆ steht, zur ersten Deckenwand 128 aufgebaut und besitzt eine erste Lage 132.2 und eine zweite Lage 134.2 sowie eine Deckenwand-Ausnehmung 136.2.

Die ersten Lagen 132 gehen durch jeweils eine Knickstelle 138.1, 138.2 in die zweite Lage 134 über. Günstig ist es, wenn die beiden Lagen 132, 134 miteinander verklebt sind, so dass sich eine höhere Festigkeit ergibt.

Die Deckenwand-Ausnehmung 136 besitzt bezüglich einer Projektion auf die Bodenebene E₁₁₆ eine Tiefe T₁₃₆ von 20 Millimetern. Eine Deckenwandbreite B1 liegt bevorzugt zwischen 20, insbesondere 40, und 80 Millimetern und beträgt im vorliegenden Fall 70 Millimeter.

Gemäß einer bevorzugten Ausführungsform beträgt die Tiefe der Deckenwand-Ausnehmung zumindest das 0,3-fache, insbesondere das 0,4-fache einer Breite der Deckenwand.

Es ist zu erkennen, dass die erste Seitenwand 20 eine Seitenwand-Ausnehmung 140.1 besitzt, die mit der Deckenwand-Ausnehmung 136.1 zusammenläuft und eine gemeinsame Ausnehmung bildet. Eine Tiefe T₁₄₀ beträgt 25 Millimeter.

Figur 1 zeigt, dass die Steige 110 eng, jedoch mit Spiel, an einer Innenseite des Umkartons 112 anliegt. Ein Spalt S₁₂₆ zwischen der zweiten Querwand 126 und dem Umkarton 112 und ein Spalt S₁₂₄ zwischen der ersten Querwand 124 und dem Umkarton 112 jeweils beträgt weniger als das Dreifache einer Kartondicke des Kartons, aus dem die Steige 110 aufgebaut ist. Ein Spalt S₁₂₀ zwischen der ersten Seitenwand und dem Umkarton 112 sowie ein Spalt S₁₂₂ zwischen der zweiten Seitenwand 122 und dem Umkarton 112 sind jeweils kleiner als das Doppelte der Kartondicke. Es ist zu erkennen, dass die Deckenwände 128, 130 im Bereich der Deckenwandausnehmung 136 eine dritte Lage 142 an Karton, also eine dritte Kartonlage, aufweisen. Diese dritte Kartonlage 142 wird durch eine Lasche gebildet, die vor dem in die Deckenwandausnehmung 136 ragt. Die dritte Kartonlage 142 ist gestrichelt eingezeichnet, da sie in der Ansicht nach Figur 6 verdeckt ist.

Figur 2a zeigt eine perspektivische Ansicht der Steige 110. Es ist zu sehen, dass die erste Kartonlage 132.1 mit der zweiten Kartonlage 134.1 durch eine Perforation 144.1 verbunden ist. Die zweite Kartonlage 134.1 ist mit der dritten Kartonlage 142.1 durch eine zweite Perforation 146.1 verbunden, die auf einer Linie mit der ersten Perforation 144.1 liegt. Die dritte Kartonlage 142.1 ist lediglich im Bereich der Deckenwandausnehmung 136.1 ausgebildet.

Sowohl die erste Perforation 144.1 als auch die zweite Perforation 146.1 umfassen jeweils zwei nicht eingezeichnete Perforationslinien, die in einem Abstand zueinander verlaufen, der größer ist als eine Kartondicke des Kartons. Es bilden sich daher beim Knicken zwei benachbart zueinander verlaufende Knickbereiche aus, in denen der Karton um jeweils cirka 90° geknickt wird. Auf diese Weise ist die Kraft, die auf die Klebeverbindung zwischen den Kartonlagen wirkt klein, was eine hohe Stabilität gewährleistet.

Die erste Kartonlage 132.1 bildet die erste Deckenwand 128. Die zweite Kartonlage 134.1 hat eine Breite B₁₃₄, die im Wesentlichen einer Differenz zwischen der Breite B₁₂₈ der ersten Deckenwand 128 und der Tiefe T₁₃₆ (siehe Figur 7b) der Deckenwand-Ausnehmung 136 entspricht. In anderen Worten ist die zweite Kartonlage 134.1 möglichst breit, so dass der Handgriff, der durch die drei Kartonlagen 132.1, 134.1, 142.1 im Bereich der Deckenwandausnehmung 136.1 gebildet ist, möglichst stabil ist. Die Breite B₁₃₄ der zweiten Kartonlage 134.1 ist möglichst groß.

Die Breite B₁₄₂ der dritten Lage 142.1 entspricht der Breite B₁₃₄ der zweiten Kartonlage 134.1. Wenn davon gesprochen wird, dass die beiden Breiten B₁₄₂ und B₁₃₄ einander entsprechen, so ist damit gemeint, dass sie einander möglichst ähnlich sein sollten. Insbesondere ist es günstig, wenn die Breiten B₁₄₂, B₁₃₄ höchstens um 20% voneinander abweichen.

Figur 2b zeigt die Kartonlagen 132.2, 134.2, 142.2 in der fertig montierten Anordnung. Es ist zu erkennen, dass eine Handgriff-Breite B₁₄₈ eines Handgriff 148 im Wesentlichen der Hälfte der Breite B der Deckenwand 128 entspricht. Insbesondere weicht die Handgriff-Breite B₁₄₈ um höchsten 20 % von der Hälfte der Breite B der Deckenwand 128 ab.

Figur 3 zeigt eine Ansicht einer erfindungsgemäßen Steige gemäß einer bevorzugten Ausführungsform. Es ist zu erkennen, dass die zweite Lage 134.1 als Lasche ausgebildet ist. Die Perforation 144.1 umfasst, was eine bevorzugte Ausführungsform darstellt und auf andere Ausführungsformen übertragbar ist, zwei Perforationslinien, die unterschiedliche Perforationsschrittweiten aufweisen. Das bedeutet, dass die Abstände zwischen zwei Schlitzen und/oder die Breite der Schlitze variieren. Ebenso kann die zweite Perforation 146.1 durch zwei Perforationslinien, die unterschiedliche Perforationsschrittweiten aufweisen, aufgebaut sein.

Zwischen der Trägerlasche 172.1.1, mittels der die erste Deckenwand 128 mit der ersten Querwand 124 verbunden ist, ist ein Schlitz 174.1.1 ausgebildet. Analog ist zwischen der Trägerlasche 172.1.2, mittels der die erste Deckenwand 128 mit der zweiten Querwand 126 verbunden ist, ist ein Schlitz 174.1.2 ausgebildet. Das Vorhandensein des Schlitzes stellt eine bevorzugte Ausführungsform dar und ist auf andere Ausführungsformen übertragbar. Diese Schlitze erleichtern das Aufrichten der Steige und ermöglichen höhere Faltgeschwindigkeiten. Ebenfalls dem Erreichen höherer Faltgeschwindigkeiten dient, dass die Laschen 172 konisch zulaufen.

Zur besseren Handhabung und leichteren Faltung geht die Lasche 168 in beidseitigen bogenförmigen Kehlungen 176.1.1, 176.1.2 in die Seitenwand 120 über. Die Steige 110 ist, wie die anderen Ausführungsbeispiele auch, symmetrisch aufgebaut.

### Bezugszeichenliste

- 110: Steige
- 112: Umkarton
- 114: Verpackungseinheit
- 116: Boden
- 118: Rand
- 119: Wanne
- 120: erste Seitenwand
- 122: zweite Seitenwand
- 124: erste Querwand
- 126: zweite Querwand
- 128: erste Deckenwand
- 130: zweite Deckenwand
- 132: erste Lage
- 134: zweite Lage
- 136: Deckenwand-Ausnehmung
- 138: erste Knicklinie
- 140: Seitenwand-Ausnehmung
- 142: dritte Lage
- 144: erste Perforation
- 146: zweite Perforation
- 148: Handgriff
- 168: Lasche
- E: Bodenebene
- T: Tiefe
- B: Breite
- S: Spalt
- r: Kantenradius

## Patentansprüche

1. Steige (110), die
(a) einen Boden (116) und einen um den Boden (116) umlaufenden Rand (118) aufweist,
(b) wobei der Rand (118)
(i) eine erste Seitenwand (120),
(ii) eine der ersten Seitenwand (120) gegenüber liegende zweite Seitenwand (122),
(iii) eine die erste Seitenwand (120) mit der zweiten Seitenwand (122) verbindende erste Querwand (144) und
(iv) eine der ersten Querwand (144) gegenüber liegende zweite Querwand (166) besitzt und
(v) mit dem Boden (116) eine nach oben offene Wanne (119) bildet,
(c) wobei die Seitenwände jeweils
(ii) eine mit dem Boden (116) verbundene Innenwand und
(iii) eine mit der jeweiligen Innenwand einstückig verbundene, winklig zur Innenwand verlaufende Deckenwand (128, 130) besitzen,
(d) wobei die Deckenwand (128, 130) eine erste Lage (132) Karton und zumindest abschnittsweise eine zweite Lage (134) Karton umfasst,
(e) wobei die Deckenwände (128, 130) jeweils
(i) eine Deckenwand-Ausnehmung (136) aufweisen und
(ii) eine erste Kartonlage (132) und
(iii) eine zweite Kartonlage (134) besitzen,
(f) wobei die Deckenwände (128, 130) jeweils im Bereich der Deckenwand-Ausnehmung (136) eine dritte Kartonlage (142) aufweisen,
(g) wobei die drei Kartonlagen (130, 136, 142) einen Handgriff (148) bilden, und
**dadurch gekennzeichnet, dass**
(h) die zweite Kartonlage (134) mit der ersten Kartonlage (132) durch eine erste Perforation (144) einstückig verbunden ist und die erste Kartonlage (132) mit der dritten Kartonlage durch eine zweite Perforation (146) einstückig verbunden ist.

2. Steige nach Anspruch 1, **dadurch gekennzeichnet, dass** zumindest der Boden (116) und der Rand (118) einstückig aus einem Stück Karton gefertigt sind.

3. Steige nach einem der vorstehenden Ansprüche, **dadurch gekennzeichnet, dass** der Karton (154) eine äußere Kartonlage aus Wellpappe und eine innere Kartonlage aus Wellpappe aufweist, wobei die äußere Kartonlage eine größere Zahl an Wellen hat als die innere Kartonlage.

4. Steige (110) nach einem der vorstehenden Ansprüche, **dadurch gekennzeichnet, dass**
- der Boden (116) sich entlang einer Bodenebene (E₁₁₆) erstreckt und
- die Deckenwände jeweils eine Deckenwand-Ausnehmung (136) aufweisen, die bezüglich einer Projektion auf die Bodenebene (E₁₁₆) eine Tiefe (T) von zumindest einem Zentimeter hat, so dass die Deckenwand (128, 130) seitlich zur Deckenwand-Ausnehmung (136) eine Griffbreite von zumindest einem Zentimeter hat.

5. Steige (110) nach Anspruch 4, **dadurch gekennzeichnet, dass** Seitenwände jeweils eine Seitenwand-Ausnehmung aufweisen, die in die Deckenwand-Ausnehmung (136) übergeht und eine Tiefe (T) von zumindest einem Zentimeter hat.

6. Steige nach einem der vorstehenden Ansprüche, **dadurch gekennzeichnet, dass**
(a) die erste Querwand eine erste klappbare Lasche aufweist und
(b) die erste Querwand eine zweite klappbare Lasche aufweist,
(c) wobei die Laschen
- so über die nach oben offene Wanne (119) drückbar sind, dass sie die Wanne (119) überwiegend, insbesondere zu zumindest 80%, abdecken und
- sich so auf der Deckenwand (128, 130) abstützen, dass sie aus der Lage, in der sie die Wanne (119) abdecken, bei Abwesenheit einer äußeren Kraft zurückfedern und die Wanne (119) freigeben.

## Claims

1. A crate (110) that comprises
(a) a base (116) and an edge (118) that surrounds the base (116),
(b) the edge (118) having
(i) a first lateral wall (120),
(ii) a second lateral wall (122) opposite the first lateral wall (120),
(iii) a first transverse wall (144) that connects the first lateral wall (120) with the second lateral wall (122), and
(iv) a second transverse wall (166) opposite the first transverse wall (144), and
(v) forming an enclosed hollow (119) with the base (116) that is open at the top,
(c) the lateral walls each comprising
(ii) an internal wall that is connected to the base (116) and
(iii) a covering wall (128, 130) that is connected to the respective internal wall in a single piece and that runs at an angle to the internal wall,
(d) the covering wall (128, 130) comprising a first layer (132) of cardboard and at least partially a second layer (134) of cardboard,
(e) the covering walls (128, 130) each having
(i) a covering wall recess (136) and
(ii) a first cardboard layer (132) and
(iii) a second cardboard layer (134),
(f) the covering walls (128, 130) each comprising a third cardboard layer (142) in the vicinity of the covering wall recess (136),
(g) the three cardboard layers (130,136, 142) forming a handle (148), **characterized by** the fact that
(h) the second cardboard layer (134) is connected in a single piece to the first cardboard layer (132) by a first perforation (144) and the first cardboard layer (132) is connected in a single piece to the third cardboard layer by a second perforation (146).

2. The crate according to claim 1, **characterised by** the fact that at least the base (116) and the edge (118) are made from a single piece of cardboard.

3. The crate according to one of the above claims, **characterised by** the fact that the cardboard (154) comprises an outer cardboard layer made of corrugated cardboard and an inner cardboard layer made of corrugated cardboard, the outer cardboard layer having a greater number of ripples than the inner cardboard layer.

4. The crate (110) according to one of the above claims, **characterised by** the fact that
- the base (116) extends along a base plane (E₁₁₆) and
- the covering walls each comprise a covering wall recess (136) that has a depth (T) of at least one centimetre in terms of a projection onto the base plane (E₁₁₆), such that the covering wall (123, 130) has a handle width of at least one centimetre located laterally to the covering wall recess (136).

5. The crate (110) according to claim 4, **characterised by** the fact that lateral walls each comprise a lateral wall recess that merges into the covering wall recess (136) and has a depth (T) of at least one centimetre.

6. The crate, according to one of the above claims, **characterised by** the fact that
(a) the first transverse wall comprises a first foldable tab and
(b) the first transverse wall comprises a second foldable tab,
(c) with the tabs
- being able to be pressed across the enclosed hollow (119) that is open at the top such that they cover the majority of the enclosed hollow (119), especially at least 80% of it, and
- supporting themselves on the covering wall (128,130) in such a way that they spring back from the position in which they cover the enclosed hollow (119) when there is no external force acting on them, thereby opening up the enclosed hollow (119).

## Revendications

1. Cageot (110), qui comprend
(a) un fond (116) et une bordure (118) qui s'étend sur toute la périphérie du fond (116),
(b) dans lequel le fond (118)
(i) possède une première paroi latérale (120),
(ii) possède une seconde paroi latérale (122) située à l'opposé de la première paroi latérale (120),
(iii) possède une première paroi transversale (144) qui relie la première paroi latérale (120) à la seconde paroi latérale (122), et
(iv) possède une seconde paroi transversale (166) située à l'opposé de la première paroi transversale (144), et
(v) forme avec le fond (116) une cuvette (119) ouverte vers le haut,
(c) dans lequel les parois latérales possèdent chacune
(ii) une paroi intérieure reliée avec le fond (116) et
(iii) une paroi de plafond (128, 130) reliée d'un seul tenant à la paroi intérieure respective et s'étendant sous un angle par rapport à la paroi intérieure,
(d) dans lequel la paroi de plafond (128, 130) inclut une première couche (132) de carton et au moins localement une seconde couche (134) de carton,
(e) dans lequel les parois de plafond (128, 130)
(i) possèdent chacune un évidement de paroi de plafond (136), et
(ii) possèdent une première couche de carton (132), et
(iii) possèdent une seconde couche de carton (134),
(f) dans lequel les parois de plafond (128, 130) comprennent chacune une troisième couche de carton (142) dans la région de l'évidement de paroi de plafond (136),
(g) dans lequel les trois couches de carton (130, 136, 142) forment une poignée (148), et
**caractérisé en ce que**
(h) la seconde couche de carton (134) est reliée d'un seul tenant avec la première couche de carton (132) via une première perforation (144), et la première couche de carton (132) est reliée d'un seul tenant avec la troisième couche de carton via une seconde perforation (146).

2. Cageot selon la revendication 1, **caractérisé en ce qu'**au moins le fond (116) et la bordure (118) sont fabriqués d'un seul tenant à partir d'un morceau de carton.

3. Cageot selon l'une des revendications précédentes, **caractérisé en ce que** le carton (154) comprend une couche de carton extérieure en carton ondulé et une couche carton intérieure en carton ondulé, dans lequel la couche de carton extérieure présente un plus grand nombre d'ondulations que la couche de carton intérieure.

4. Cageot (110) selon l'une des revendications précédentes, **caractérisé en ce que**
- le fond (116) s'étend le long d'un plan de fond (E₁₁₆) et
- les parois de plafond comportent chacune un évidement de paroi de plafond (136) qui ont, par rapport à une projection sur le plan de fond (E₁₁₆) une profondeur (T) d'au moins 1 cm, de sorte que la paroi de plafond (128, 130) présente, latéralement par rapport à l'évidement de paroi de plafond (136), une largeur de préhension d'au moins 1 cm.

5. Cageot (110) selon la revendication 4, **caractérisé en ce que** les parois latérales comprennent chacune un évidement de paroi latérale, lequel se transforme dans l'évidement de paroi de plafond (136) et a une profondeur (T) d'au moins 1 cm.

6. Cageot selon l'une des revendications précédentes, **caractérisé en ce que**
(a) la première paroi transversale comporte une première patte rabattable, et
(b) la première paroi transversale comporte une seconde patte rabattable,
(c) dans lequel les pattes
- peuvent être repoussées au-dessus de la cuvette (119) ouverte vers le haut de telle façon qu'elles recouvrent la cuvette (119) en majeure partie, en particulier sur au moins 80 %, et
- s'appuient sur la paroi de plafond (128, 130) de telle façon qu'en partant de la situation dans laquelle elles recouvrent la cuvette (119), elles ressortent par effet élastique en l'absence d'une force extérieure et libèrent la cuvette (119).
